# FASCICULE DE BREVET EUROPEEN

(11) **EP 1 552 963 B1**
(45) Date de publication et mention de la délivrance du brevet: **14.03.2012**
(21) Numéro de dépôt: 05290044.6
(22) Date de dépôt: 07.01.2005
(51) Int. Cl.: B44D 3/12, B65D 47/28, B65D 47/06, B65D 43/16

(54) **Couvercle avec système amélioré d'obturation de bec verseur**
Deckel mit verbessertem Dichtungssystem des Ausgiessers
Lid with improved sealing system of the pouring spout

(30) Priorité: 09.01.2004 FR 0400150
(43) Date de publication de la demande: 13.07.2005
(62) Demande divisionnaire de: 07290611.8
(73) Titulaire: AEML, 45130 Meung sur Loire (FR)
(72) Inventeur: Krzywdziak, Alain, 45100 Orleans (FR); Gosson, Raymond, 45130 Baule (FR)
(74) Mandataire: Debay, Yves

(56) Documents cités:
- EP-A- 1 142 728
- WO-A-97/34775
- DE-U- 29 624 224
- US-A- 5 020 700

## Description

La présente invention se rapporte au domaine des couvercles pour boîtes de peintures et autres récipients dont le contenu est déversé à travers une ouverture de type bec verseur. L'invention concerne plus particulièrement un couvercle avec système amélioré d'obturation de bec verseur.

Il est connu dans l'art antérieur de nombreux systèmes pour obturer l'ouverture de pots de peinture, comportant généralement des ressorts de rappel pour maintenir une tirette de fermeture en position d'obturation sur un bec verseur. Le document FR 2 536 044 présente ainsi un couvercle muni d'un verseur à débit ajustable de type "à guillotine" faisant intervenir un organe d'obturation en forme de tirette, monté coulissant sur la tranche de l'orifice de sortie du verseur. L'opérateur agit sur le levier de commande, en général par l'intermédiaire d'une gâchette, de manière à provoquer un recul de l'obturateur qui dégage une ouverture plus ou moins petite en fonction de la position du levier.

Lors de la phase d'ouverture ou de fermeture, les systèmes existants ont tendance à une décomposer les actions mécaniques des ressorts de rappel. Le mode cinématique nécessité par ces systèmes présente l'inconvénient de nuire à la précision du dosage pondéral qu'il faut réaliser lors des opérations de mélange, en raison de certains mouvements saccadés produits lors de l'opération de fermeture.

Il est également connu, par le document EP 1 142 728, un couvercle de pots de peinture doté d'un dispositif de dosage et d'un système de fermeture de bec verseur comprenant une trappe d'obturation reliée à une tige de traction solidaire d'un élément poussoir disposé à l'opposé du bec verseur sur le couvercle ou sur la poignée. L'appui sur l'élément poussoir entraîne la tige de contraction contrôlant l'ouverture de la trappe d'obturation de type guillotine, cette trappe étant mobile en translation par glissement sur le bec verseur. La tige de traction est pourvue de dents permettant d'accrocher l'extrémité d'un ressort rattaché au couvercle.

Dans ce type de système de fermeture de l'art antérieur, le ou les ressorts de traction ont une action qui n'est pas parallèle au plan d'ouverture du bec verseur. Il en résulte un frottement et un manque de précision du déplacement de la trappe d'obturation.

Enfin le document WO 97/34775 décrit un couvercle pour pots de peinture comprenant un bec verseur qui par le biais d'un système d'obturation comprenant un élément de fermeture permet une ouverture partielle ou totale du bec verseur respectivement en faisant glisser ou en inclinant l'élément de fermeture. Ce type de système présente le même type d'inconvénients que les documents cités précédemment.

Il existe dès lors un besoin pour des couvercles dotés d'un système d'obturation de bec verseur qui soit plus souple d'utilisation.

La présente invention a donc pour objet de supprimer un ou plusieurs des inconvénients de l'art antérieur en définissant un couvercle avec système amélioré d'obturation de bec verseur simple de conception, pratique et permettant une action directe sur l'élément de fermeture du bec. On notera que, comme il s'agit d'un problème mécanique d'ouverture et fermeture, l'invention est indépendante du contenu en matière fluide des pots, c'est-à-dire qu'il peut s'agir de produits autres que de la peinture ou du vernis. Dans la suite de cet exposé, on comprendra que le mot peinture peut désigner tout aussi bien de la peinture que d'autres produits fluides à mélanger ou nécessitant d'être versés avec une grande précision.

A cet effet, l'invention concerne un couvercle avec système amélioré d'obturation de bec verseur destiné à un récipient pour produit fluide, comportant un corps de couvercle doté de moyens de préhension et d'un orifice de sortie du produit fluide compris dans un plan dit plan d'ouverture, un élément de fermeture sensiblement aplati pour obturer l'orifice de sortie et des moyens d'entraînement de l'élément de fermeture en translation dans ledit plan d'ouverture, lesdits moyens d'entraînement en translation incluant au moins une tige de traction reliée par des moyens de fixation à l'élément de fermeture et comprenant une première portion d'extrémité solidaire de façon amovible d'un moyen poussoir apte à entraîner ladite tige dans le sens de l'ouverture, caractérisé en ce que le corps de couvercle comporte au moins un support dit support de rappel disposé transversalement par rapport à ladite tige pour accrocher une première extrémité d'un élément élastique, la tige de traction comprenant au moins un moyen d'attache disposé du côté de sa première portion d'extrémité et permettant de fixer une deuxième extrémité de l'élément élastique pour que ce dernier sollicite la tige de traction selon une direction parallèle au plan d'ouverture vers le support de rappel.

Selon une autre particularité de l'invention, les moyens d'entraînement en translation comportent une tige unique de traction comprenant une portion intermédiaire incurvée en U reliée à l'élément de fermeture par les moyens de fixation, les deux branches de la tige unique étant chacune solidaire du moyen poussoir à leur extrémité.

Selon une autre particularité de l'invention, lequel ladite première portion d'extrémité de la tige de traction est en forme de crochet et solidarisée à une portion transversale de l'élément poussoir.

Selon une autre particularité, la tige de traction est en forme d'accent circonflexe.

Selon une autre particularité, l'orifice de sortie du produit fluide est situé en bordure du couvercle et l'élément poussoir est articulé dans une poignée solidaire du couvercle située à l'opposé de l'orifice de sortie, un élément en forme de pointeau de l'élément poussoir venant en butée sur un orifice d'aération prévu dans le couvercle et destiné à équilibrer les pressions entre l'intérieur et l'extérieur du récipient.

Selon une autre particularité, le corps de couvercle comprend deux supports de rappel transversaux disposés parallèlement au plan d'ouverture pour fixer chacun un élément élastique de type ressort rattaché chacun à un moyen d'attache d'une tige ou portion de tige de traction distincte.

Selon une autre particularité, lequel les supports de rappel sont surélevés par rapport au plan d'ouverture et disposés à un niveau de hauteur déterminé, la tige de traction étant mobile entre le niveau de hauteur des supports de rappel et le plan d'ouverture de façon à ce que, lors du déplacement de la tige dans le sens de fermeture de l'orifice, les supports de rappel viennent en contact sur la tige pour plaquer l'élément de fermeture.

L'invention permet ainsi d'augmenter, en fermeture, l'effort d'appui de l'élément de fermeture sur le bec verseur du couvercle. Il en résulte donc une amélioration de l'étanchéité dans cette position.

Selon une autre particularité, le moyen d'attache est formé par un pliage de la tige permettant d'accrocher l'élément élastique.

Selon une autre particularité, la tige de traction comprend une portion intermédiaire incurvée en boucle pour former ledit moyen d'attache permettant d'accrocher l'élément élastique.

Selon une autre particularité, l'élément élastique est un ressort de traction et les supports de rappel sont monobloc avec le corps de couvercle.

Selon une autre particularité, le corps de couvercle est adapté pour des récipients ayant une portion supérieure cylindrique dotée d'une couronne d'emboîtement, et dans lequel des moyens de serrage sont prévus sur une bordure inférieure du corps de couvercle pour se clipser à la couronne d'emboîtement du récipient à recouvrir, les moyens de serrage comprenant au moins deux doigts de blocage élastiques aptes à venir automatiquement en appui contre la surface annulaire de la couronne lorsque le corps du couvercle est positionné sur le récipient.

Selon une autre particularité, lequel les moyens de serrage comprennent quatre doigts équidistants formant chacun un Y dont l'une des branches est raccourcie de façon à venir en appui par une surface de butée à la fois sur la portion cylindrique supérieure et sur le dessous de la couronne d'emboîtement.

De manière avantageuse, l'invention offre donc un verrouillage par arc-boutement, c'est-à-dire que le couvercle ne peut pas s'extraire naturellement par déformation mais uniquement en agissant sur les clips formés par les doigts pour les déverrouiller de façon à désolidariser le couvercle du récipient.

Selon une autre particularité, une branche de Y dépasse une surface plane horizontale du corps de couvercle et constitue un levier qui par une poussée radiale centrifuge désolidarise le couvercle du récipient.

Selon une autre particularité, le corps du couvercle comprend une ouverture centrale et un ensemble mélangeur monté en rotation autour d'un arbre traversant la dite ouverture centrale.

L'invention, avec ses caractéristiques et avantages, ressortira plus clairement à la lecture de la description faite en référence aux dessins annexés donnés à titre d'exemples non limitatifs dans lesquels :
- la figure 1 est une vue en élévation représentant un mode de réalisation préféré de l'invention ;
- la figure 2 représente est une vue plane de dessus illustrant un mode de réalisation préféré de l'invention ;
- la figure 3 représente une vue en élévation d'un mode de réalisation préféré de l'invention ;
- la figure 4 représente une vue en coupe illustrant un couvercle selon l'invention en position partiellement insérée sur un récipient ;
- la figure 5 représente une vue en coupe analogue à la figure 4, mais illustrant le couvercle verrouillé sur le récipient,
- la figure 6 représente le profil en forme d'accent circonflexe de la tige de traction.

L'invention va à présent être décrite en référence aux figures 1, 2, 3 et 6.

Le couvercle (1) selon la présente invention se compose tout d'abord d'un corps de couvercle (17) se présentant sous une forme adaptée aux dimensions du récipient (6) pour produit fluide à recouvrir, par exemple sensiblement en forme d'un disque comme illustré à la figure 1. Le corps de couvercle (17) peut être muni dans un premier mode de réalisation, comme représenté à la figure 1, d'une bordure inférieure formant un rebord annulaire (15) qui comporte des moyens de serrage. Des doigts élastiques de blocage (32) agissant comme des clips constituent ces moyens de serrage en venant s'appliquer sur le bourrelet de sertissage existant sur les boîtes de peinture et autres récipients utilisés notamment dans l'industrie automobile. Ce type de serrage permet de fixer le couvercle (1) sur le récipient (6). Il convient de noter que l'invention ne se limite pas à ce seul premier mode de réalisation, la fixation du couvercle pouvant être obtenue par tout dispositif de serrage ou fermeture à came, à baïonnette, avec vissage, ou autre technique connue.

Le corps de couvercle (17) est doté de moyens de préhension (4) et d'un orifice de sortie du produit fluide adjacent. Un goulot (11) pour le passage du produit fluide vers l'orifice de sortie, réalisé par moulage et dont la tranche est rigoureusement plane, s'étend à partir du rebord annulaire (15) Ce goulot (11) présente par exemple un bec verseur arrondi. Le plan dans lequel est compris l'orifice d'ouverture est appelé dans ce qui suit plan d'ouverture.

Le corps de couvercle (17) est du type monobloc dans le mode de réalisation des figures 1 et 2, les moyens de préhension (4) étant réalisés lors du moulage. Le corps du couvercle (17) comprend une ouverture centrale (14) et un ensemble mélangeur monté en rotation autour d'un arbre (62) traversant la dite ouverture centrale (14). Une douille à alésage cylindrique ou moyen équivalent, servant de palier pour monter pivotant l'arbre (62) d'un agitateur, peut être ainsi prévue au centre du corps de couvercle (17). Un exemple d'organe d'entraînement (63) est illustré à la figure 1 pour faire tourner l'élément d'agitation (61).

Le couvercle (1) selon l'invention comporte un système amélioré d'obturation du bec verseur comprenant un nombre très limité de pièces pour réaliser la cinématique d'ouverture et fermeture de l'orifice de sortie. Parmi ces pièces, on trouve un élément de fermeture (12) sensiblement aplati pour obturer l'orifice de sortie et des moyens d'entraînement (20, 21) de cet élément de fermeture (12) en translation dans ledit plan d'ouverture. Les moyens d'entraînement en translation comprennent au moins une tige de traction (21) reliée par des moyens de fixation (13) à l'élément de fermeture (2) et un moyen poussoir (20) apte à entraîner ladite tige (21) dans le sens de l'ouverture. Cette dernière comporte une première portion d'extrémité (212) solidaire de façon amovible du moyen poussoir (20), comme représenté aux figures 1 et 3. Ce moyen poussoir (20) peut consister en une gâchette ou levier de commande équivalent, articulée par exemple sur une poignée moulée avec le corps du couvercle (17). Dans un mode de réalisation de l'invention, l'orifice de sortie du produit fluide est situé en bordure du couvercle (1), tandis que l'élément poussoir (20) est articulé dans une poignée solidaire du couvercle (1) située à l'opposé de l'orifice de sortie et un élément en forme de pointeau de l'élément poussoir (20) vient en butée sur un orifice d'aération prévu dans le couvercle (1). Cet orifice d'aération permet d'équilibrer les pressions entre l'intérieur et l'extérieur du récipient (6).

Dans la suite de cet exposé, on comprendra que le mot tige peut désigner tout élément de liaison monobloc permettant de transmettre le mouvement de traction sur l'élément de fermeture (12). Les moyens de fixation (13) reliant la tige (21) à l'élément de fermeture (12) peuvent être réalisés lors du moulage de l'élément de fermeture (12). Ce dernier consiste par exemple en une tirette de fermeture dotée sur le dessus de moyens d'ancrage d'une ou plusieurs tiges de traction (21).

Comme l'illustrent les figures 1 à 3, la tige de traction (21) peut être unique et comprendre une portion intermédiaire (210) incurvée en U reliée à l'élément de fermeture (12) par les moyens de fixation (13). Les deux branches de la tige unique sont chacune solidaire du moyen poussoir (20) à leur extrémité (212). Chaque portion d'extrémité de la tige de traction est par exemple en forme de crochet et solidarisée à une portion transversale (200) de l'élément poussoir (20). La tige en forme de U peut être relié à l'élément de fermeture (12) par sa portion médiane (210) avec des cames ou un système d'ancrage analogue. En variante, plusieurs tiges de traction sensiblement parallèles peuvent remplacer la tige de traction (21) de type en forme de U. Dans l'exemple des figures 1 à 3, la tige de traction (21) est du type élément de liaison en fil, réalisée par exemple en matière plastique rigide, en matériau métallique ou alliage ou tout autre matériau apte à subir des efforts de traction.

Le système d'obturation nécessite en outre des moyens de rappel pour assurer une fermeture étanche de l'orifice de sortie. Pour cela, le corps de couvercle (17) comporte au moins un support dit support de rappel (16) disposé transversalement par rapport à la tige de traction (21) pour accrocher une première extrémité d'un élément élastique (22) tel qu'un ressort de traction. La deuxième extrémité de cet élément élastique (22) est fixée à un moyen d'attache de la tige de traction (21) disposé du côté de la première portion d'extrémité (212) de la tige (21) par rapport à l'emplacement du support de rappel (16). Autrement dit, la tige de traction (21) comprend un moyen d'attache apte à fixer la deuxième extrémité de l'élément élastique (22) pour que cet élément élastique sollicite la tige de traction (21) selon une direction parallèle au plan d'ouverture vers le support de rappel (16). Ces supports (16) peuvent être au nombre de deux et consister en des pontets monoblocs avec le corps du couvercle (17).

Dans le mode de réalisation préféré de l'invention, le corps de couvercle (17) comprend deux supports de rappel (16) transversaux disposés parallèlement au plan d'ouverture pour fixer chacun un élément élastique (22) de type ressort rattaché chacun à un moyen d'attache d'une tige ou portion de tige de traction distincte. Dans le mode de réalisation des figures 1 à 3, la tige de traction (21) en forme de U comprend sur chacune de ses branches une portion intermédiaire incurvée en boucle (211) pour former ce moyen d'attache permettant d'accrocher l'élément élastique (22). En variante, il peut être envisagé un moyen d'attache sous la forme d'un pliage formé sur la tige (21) ou portion de tige assurant l'accrochage de l'élément élastique (22).

Les supports de rappel (16) sont surélevés par rapport au plan d'ouverture et disposés à un niveau de hauteur déterminé qui est suffisant pour que la tige de traction (21) soit mobile entre ce niveau de hauteur et le plan d'ouverture. Comme illustré à la figure 6, la tige de traction (21) peut être en forme d'accent circonflexe. En outre, le niveau de hauteur déterminé correspond au niveau de hauteur atteint localement par la tige de traction (21) de façon à ce que, lors du déplacement dans le sens de la fermeture comme indiqué par la flèche A de la figure 6, les supports de rappel (16) viennent en contact sur cette dernière pour plaquer l'élément de fermeture (12). Le fait que les supports de rappel (16) transversaux servant à accrocher les ressorts soient en contact avec l'élément de liaison constitué par la tige de traction (21), permet d'augmenter l'effort d'appui de la tirette de fermeture sur le bec verseur. Il en résulte une amélioration de l'étanchéité dans cette position.

L'invention va à présent être décrite en liaison avec les figures 1, 4 et 5.

Dans le mode de réalisation des figures 4 et 5, le corps de couvercle (17) est adapté pour des récipients (6) ayant une portion supérieure cylindrique dotée d'une couronne d'emboîtement (64) ou bourrelet de sertissage. Les moyens de serrage sont disposés sur une bordure inférieure formant rebord annulaire (15) du corps de couvercle (17) pour se clipser à la couronne d'emboîtement (64) du récipient à recouvrir. Pour cela, les moyens de serrage comprennent au moins deux doigts de blocage (32) élastiques aptes à venir automatiquement en appui contre la surface annulaire de la couronne lorsque le corps du couvercle (17) est positionné sur le récipient (6). Ces doigts de blocage sont par exemple formés intégralement avec le rebord annulaire (15), comme représenté à la figure 1. Ils sont espacés régulièrement les uns des autres sur la circonférence du couvercle (1).

Les moyens de serrage comprennent, dans un mode de réalisation préféré de l'invention, quatre doigts (32) équidistants formant chacun un Y dont l'une des branches est raccourcie de façon à venir en appui à la fois sur la portion cylindrique supérieure du récipient (6) et sur le dessous de la couronne d'emboîtement (64). En référence avec les figures 4 et 5, chaque doigt de blocage (32) comporte une surface de déclivité (34) qui s'appuie sur la couronne d'emboîtement (64) lors de la mise en place du couvercle (1) sur le récipient (6). Comme représenté à la figure 4, le contact entre la surface de déclivité (54) du doigt de blocage (32) et la couronne (64) provoque un écartement du doigt (32) vers l'extérieur, le couvercle (1) étant pressé sur le dessus du récipient (6).

Chaque doigt de blocage (32) comprend de plus une surface de butée (36) immédiatement au-dessus de la surface de déclivité (34). Lorsque le couvercle (1) est complètement positionné et bloqué sur le récipient (6), cette surface de butée (36) est placée sous la couronne (64), comme représenté à la figure 5. Par conséquent, lorsque le couvercle (1) est enfoncé sur le récipient (6), le retour élastique des doigts de blocage (32) induit un rapprochement du doigt (32) contre le récipient (6) tandis que le la surface de butée est engagée en appui contre le.dessous de la couronne (64), assurant donc une fixation du couvercle (1).

Pour permettre l'enlèvement du couvercle (1), chaque doigt de blocage inclut un levier de dégagement (31) qui est par exemple suffisamment long pour dépasser le niveau du rebord annulaire (15). Cette branche du Y peut dépasser de tout plan ou surface sensiblement plane et horizontale du corps de couvercle (17), suffisamment dégagée pour qu'un utilisateur accède facilement à au levier (31) ainsi formé. Une pression radiale sur le levier de dégagement (31), exercée vers l'extérieur, permet dès lors de désengager la surface de butée (36) de la couronne d'emboîtement (64). L'enlèvement du couvercle (1) se trouve ainsi grandement facilité. De plus, ce type de verrouillage du couvercle (1) présente l'avantage de pouvoir s'adapter sur des boîtes existantes possédant des dimensions variables.

Avantageusement et de manière non limitative, les doigts de blocage (32) sont de construction monobloc avec le rebord annulaire (15). Il doit toutefois être compris que le rebord annulaire est optionnel. En outre, comme le montre le mode de réalisation de la figure 3, le couvercle selon l'invention peut être adapté à une très grande variété de récipients, comme par exemple les pots pour base à l'eau qui ne nécessitent pas d'agitation. Le principe de dosage permis par le couvercle de la figure 3 offre une grande précision.

L'un des avantages de l'invention est de fournir un couvercle (1) avec système d'obturation simple de conception et dotés d'éléments élastiques (22) tels que des ressorts travaillant uniquement en traction et nullement en torsion.

Il doit être évident pour les personnes versées dans l'art que la présente invention permet des modes de réalisation sous de nombreuses autres formes spécifiques sans l'éloigner du domaine d'application de l'invention comme revendiqué. Par conséquent, les présents modes de réalisation doivent être considérés à titre d'illustration, mais peuvent être modifiés dans le domaine défini par la portée des revendications jointes, et l'invention ne doit pas être limitée aux détails donnés ci-dessus.

## Revendications

1. Couvercle (1) avec système amélioré d'obturation de bec verseur destiné à un récipient (6) pour produit fluide, comportant un corps de couvercle (17) doté de moyens de préhension (4) et d'un orifice de sortie du produit fluide compris dans un plan dit plan d'ouverture, un élément de fermeture (12) sensiblement aplati pour obturer l'orifice de sortie et des moyens d'entraînement (20, 21) de l'élément de fermeture (12) en translation dans ledit plan d'ouverture, lesdits moyens d'entraînement (20, 21) en translation incluant au moins une tige de traction (21) reliée par des moyens de fixation (13) à l'élément de fermeture (12) et comprenant une première portion d'extrémité solidaire de façon amovible d'un moyen poussoir (20) apte à entraîner ladite tige (21) dans le sens de l'ouverture, **caractérisé en ce que** le corps de couvercle (17) comporte au moins un support dit support de rappel (16) disposé transversalement par rapport à ladite tige (21) pour accrocher une première extrémité d'un élément élastique (22), la tige de traction (21) comprenant au moins un moyen d'attache disposé du côté de sa première portion d'extrémité et permettant de fixer une deuxième extrémité de l'élément élastique (22) pour que ce dernier sollicite la tige de traction (21) uniquement selon une direction parallèle au plan d'ouverture vers le support de rappel (16).

2. Couvercle (1) selon la revendication 1, dans lequel les moyens d'entraînement (20, 21) en translation comportent une tige unique de traction (21) comprenant une portion intermédiaire (210) incurvée en U reliée à l'élément de fermeture (12) par lesdits moyens de fixation (13), les deux branches de la tige unique étant chacune solidaire du moyen poussoir (20) à leur extrémité.

3. Couvercle (1) selon la revendication 1 ou 2, dans lequel ladite première portion d'extrémité (212) de la tige de traction (21) est en forme de crochet et solidarisée à une portion transversale (200) de l'élément poussoir (20).

4. Couvercle (1) selon l'une quelconque des revendications 1 à 3, dans lequel la tige de traction (21) est en forme d'accent circonflexe.

5. Couvercle (1) selon l'une quelconque des revendications 1 à 4, dans lequel l'orifice de sortie du produit fluide est situé en bordure du couvercle et l'élément poussoir (20) est articulé dans une poignée solidaire du couvercle (1) située à l'opposé de l'orifice de sortie, et dans lequel un élément en forme de pointeau de l'élément poussoir (20) vient en butée sur un orifice d'aération prévu dans le couvercle (1) et destiné à équilibrer les pressions entre l'intérieur et l'extérieur du récipient (6).

6. Couvercle (1) selon l'une quelconque des revendications 1 à 5, dans lequel le corps de couvercle (17) comprend deux supports de rappel (16) transversaux disposés parallèlement au plan d'ouverture pour fixer chacun un élément élastique (22) de type ressort rattaché chacun à un moyen d'attache d'une tige ou portion de tige de traction (21 distincte.

7. Couvercle (1) selon la revendication 6, dans lequel les supports de rappel (16) sont surélevés par rapport au plan d'ouverture et disposés à un niveau de hauteur déterminé, la tige de traction (21) étant mobile entre le niveau de hauteur des supports de rappel (16) et le plan d'ouverture de façon à ce que, lors du déplacement de la tige (21) dans le sens de fermeture de l'orifice, les supports de rappel (16) viennent en contact sur la tige pour plaquer l'élément de fermeture (12).

8. Couvercle (1) selon l'une quelconque des revendications 1 à 7, dans lequel le moyen d'attache est formé par un pliage de la tige (21) permettant d'accrocher l'élément élastique (22).

9. Couvercle (1) selon l'une quelconque des revendications 1 à 8, dans lequel la tige de traction (21) comprend une portion intermédiaire (211) incurvée en boucle pour former ledit moyen d'attache permettant d'accrocher l'élément élastique (22).

10. Couvercle (1) selon l'une quelconque des revendications 1 à 9, dans lequel l'élément élastique (22) est un ressort de traction et les supports de rappel (16) sont monobloc avec le corps de couvercle (17).

11. Couvercle (1) selon l'une quelconque des revendications 1 à 10, dans lequel le corps de couvercle (17) est adapté pour des récipients (6) ayant une portion supérieure cylindrique dotée d'une couronne d'emboîtement (64), et dans lequel des moyens de serrage sont prévus sur une bordure inférieure du corps de couvercle (17) pour se clipser à la couronne d'emboîtement (64) du récipient (6) à recouvrir, les moyens de serrage comprenant au moins deux doigts de blocage (32) élastiques aptes à venir automatiquement en appui contre la surface annulaire de la couronne (64) lorsque le corps du couvercle (17) est positionné sur le récipient.

12. Couvercle (1) selon la revendication 11, dans lequel les moyens de serrage comprennent quatre doigts (32) équidistants formant chacun un Y dont l'une des branches est raccourcie de façon à venir en appui par une surface de butée (36) à la fois sur ladite portion cylindrique supérieure et sur le dessous de la couronne d'emboîtement (64).

13. Couvercle (1) selon la revendication 12, dans lequel une branche de Y dépasse une surface plane horizontale du corps de couvercle (17) et constitue un levier de dégagement (31) qui par une poussée radiale centrifuge désolidarise le couvercle (1) du récipient (6).

14. Couvercle (1) selon l'une quelconque des revendications 1 à 13, dans lequel le corps du couvercle (17) comprend une ouverture centrale (14) et un ensemble mélangeur monté en rotation autour d'un arbre (62) traversant la dite ouverture centrale (14).

## Claims

1. Lid with improved system for sealing the pouring spout intended for a container (6) for a fluid product, including a lid body (17) provided with gripping means (4) and an outlet orifice for the fluid product in a plane referred to as the opening plane, a substantially flat closure element (12) for sealing the outlet orifice and means (20, 21) for driving the closure element (12) in translation in the said opening plane, the said means (20, 21) for driving in translation including at least one traction rod (21) connected by fixing means (13) to the closure element (12) and comprising a first end portion removably joined to a pushing means (20) capable of driving the said rod (21) in the direction of opening, **characterised in that** the lid body (17) includes at least one support referred to as a restoring support (16) disposed transversely with respect to the said rod (21) in order to engage a first end of a resilient element (22), the traction rod (21) comprising at least one attachment means disposed on the side of its first end portion and making it possible to fix a second end of the resilient element (22) so that this latter loads the traction rod (21) solely in a direction parallel to the opening plane towards the restoring support (16).

2. Lid (1) as claimed in Claim 1, wherein the means (20, 21) for driving in translation include a single traction rod (21) comprising an intermediate portion (210) curved in a U shape and connected to the closure element (12) by the said fixing means (13), the two branches of the single rod each being joined to the pushing means (20) at their end.

3. Lid (1) as claimed in Claim 1 or 2, wherein the said first end portion (212) of the traction rod (21) is in the form of a hook and is joined to a transverse portion (200) of the pusher element (20).

4. Lid (1) as claimed in any one of Claims 1 to 3, wherein the traction rod (21) has the shape of a circumflex accent.

5. Lid (1) as claimed in any one of Claims 1 to 4, wherein the outlet orifice of the fluid product is situated at the edge of the lid and the pusher element (20) is articulated in a handle joined to the lid (1) situated opposite the outlet orifice, and wherein an element in the form of a needle of the pusher element (20) comes into abutment on an aeration orifice provided in the lid (1) and intended to balance the pressures between the interior and the exterior of the container (6).

6. Lid (1) as claimed in any one of Claims 1 to 5, wherein the lid body (17) comprises two transverse restoring supports (16) disposed parallel to the opening plane in order to fix each resilient element (22) of the spring type each fastened to a separate attachment means of a traction rod or portion of a traction rod (21).

7. Lid (1) as claimed in Claim 6, in which the restoring supports (16) are raised relative to the opening plane and disposed at a predetermined height, the traction rod (21) being movably mounted between the height of the restoring supports (16) and the opening plane in such a way that during the displacement of the rod (21) in the direction of closing of the orifice, the restoring supports (16) come into contact on the rod in order to apply the closure element (12).

8. Lid (1) as claimed in any one of Claims 1 to 7, wherein the attachment means is formed by a bend in the rod (21) making it possible to engage the resilient element (22).

9. Lid (1) as claimed in any one of Claims 1 to 8, wherein the traction rod (21) comprises an intermediate portion (211) curved in a loop to form the said attachment means making it possible to engage the resilient element (22).

10. Lid (1) as claimed in any one of Claims 1 to 9, wherein the resilient element (22) is a traction spring and the restoring supports (16) are integral with the lid body (17).

11. Lid (1) as claimed in any one of Claims 1 to 10, wherein the lid body (17) is adapted for containers (6) having a cylindrical upper portion provided with a fitting ring (64), and wherein clamping means are provided on a lower edge of the lid body in order to clip onto the fitting ring (64) of the container (6) to be covered, the clamping means comprising at least two resilient locking tabs (32) capable of coming automatically to bear against the annular surface of the ring (64) when the lid body (17) is positioned on the container.

12. Lid (1) as claimed in Claim 11, wherein the clamping means comprise four equidistant tabs (32) each forming a Y of which one of the branches is shortened such that it comes to bear against an abutment surface (36) both on the said upper cylindrical portion and on the bottom of the fitting ring (64).

13. Lid (1) as claimed in Claim 12, wherein one branch of the Y extends beyond a horizontal flat surface of the lid body (17) and constitutes a release lever (31) which by a centrifugal radial pressure separates the lid (1) from the container (6).

14. Lid (1) as claimed in any one of Claims 1 to 13, wherein the lid body (17) comprises a central opening (14) and a mixer unit mounted rotatably about a shaft (62) passing through the said central opening (14).

## Patentansprüche

1. Deckel (1) mit verbessertem Ausgießverschlusssystem, der für einen Behälter (6) für ein Fluidprodukt bestimmt ist, aufweisend einen Deckelkörper (17), der versehen ist mit Greifmitteln (4) und einer Ausgangsöffnung für das Fluidprodukt, die in einer als Öffnungsebene bezeichneten Ebene enthalten ist, ein im Wesentlichen abgeflachtes Verschlusselement (12), um die Ausgangsöffnung zu verschließen, und Translations-Mitnehmermittel (20, 21) für das Verschlusselement (12) in der Öffnungsebene, wobei die Translations-Mitnehmermittel (20, 21) mindestens eine Zugstange (21) aufweisen, die durch Befestigungsmittel (13) mit dem Verschlusselement (12) verbunden ist und einen ersten Endabschnitt aufweist, der auf lösbare Weise mit einem Drückermittel (20), das in der Lage ist, die Stange (21) in der Öffnungsrichtung mitzunehmen, einstückig ist, **dadurch gekennzeichnet, dass** des Deckelkörper (17) mindestens einen Halter aufweist, der als Rückstellhalter (16) bezeichnet wird, der bezüglich der Stange (21) quer angeordnet ist, um ein erstes Ende eines elastischen Elements (22) aufzuhängen, wobei die Zugstange (21) mindestens ein Befestigungsmittel aufweist, das auf der Seite ihres ersten Endabschnitts angeordnet ist und ermöglicht, ein zweites Ende des elastischen Elements (22) zu befestigen, damit letzteres die Zugstange (21) ausschließlich entlang einer Richtung parallel zu der Öffnungsebene in Richtung zu dem Rückstellhalter (16) belastet.

2. Deckel (1) gemäß Anspruch 1, wobei die Translations-Mitnehmermittel (20, 21) eine einzige Zugstange (21) aufweisen, die einen in U-Form gekrümmten Zwischenabschnitt (210) aufweist, der durch die Befestigungsmittel (13) mit dem Verschlusselement (12) verbunden ist, wobei die beiden Arme der einzigen Stange an ihrem Ende jeweils mit dem Drückermittel (20) einstückig sind.

3. Deckel (1) gemäß Anspruch 1 oder 2, wobei der erste Endabschnitt (212) der Zugstange (21) in Hakenform ist und einstückig mit einem transversalen Abschnitt (200) des Drückermittels (20) vorgesehen ist.

4. Deckel (1) gemäß irgendeinem der Ansprüche 1 bis 3, wobei die Zugstange (21) die Form eines Zirkumflex-Akzentes hat.

5. Deckel (1) gemäß irgendeinem der Ansprüche bis 4, wobei die Ausgangsöffnung des Fluidproduktes am Rand des Deckels positioniert ist und das Drückermittel (20) in einem mit dem Deckel (1) einstückigen Griff, der entgegengesetzt zu der Ausgangsöffnung angeordnet ist, gelenkig gelagert ist, und wobei ein Element des Drückermittels (20) in Form eines Stiftes an einer Lüftungsöffnung anstößt, die in dem Deckel (1) vorgesehen ist und dazu bestimmt ist, die Drücke zwischen dem Inneren und dem Äußeren des Behälters (6) auszugleichen.

6. Deckel (1) gemäß irgendeinem der Ansprüche 1 bis 5, wobei der Deckelkörper (17) zwei transversale Rückstellhalter (16) aufweist, die parallel zu der Öffnungsebene angeordnet sind, um jeweils ein elastisches Element (22) des Federtyps zu befestigen, das jeweils an einem Befestigungsmittel einer Stange oder einem anderen Abschnitt der Zugstange (21) befestigt ist.

7. Deckel (1) gemäß Anspruch 6, wobei die Rückstellhalter (16) bezüglich der Öffnungsebene angehoben sind und auf einem bestimmten Höhenniveau angeordnet sind, wobei die Zugstange (21) zwischen dem Höhenniveau der Rückstellhalter (16) und der Öffnungsebene derart bewegbar ist, dass beim Bewegen der Stange (21) in der Schließrichtung der Öffnung die Rückstellhalter (16) an der Stange in Kontakt gelangen, um gegen das Verschlusselement (12) zu drücken.

8. Deckel (1) gemäß irgendeinem der Ansprüche 1 bis 7, wobei das Befestigungsmittel durch ein Umbiegen der Stange (21) ausgebildet ist, das ein Aufhängen des elastischen Elements (22) ermöglicht.

9. Deckel (1) gemäß irgendeinem der Ansprüche 1 bis 8, wobei die Zugstange (21) einen in Schleifenform gekrümmten Zwischenabschnitt (211) aufweist, um das Befestigungsmittel auszubilden, das ein Aufhängen des elastischen Elements (22) ermöglicht.

10. Deckel (1) gemäß irgendeinem der Ansprüche 1 bis 9, wobei das elastische Element (22) eine Zugfeder ist und die Rückstellhalter (16) mit dem Deckelkörper (17) aus einem Stück gebildet sind.

11. Deckel (1) gemäß irgendeinem der Ansprüche 1 bis 10, wobei der Deckelkörper (17) für Behälter (6) angepasst ist, die einen oberen zylinderförmigen Abschnitt aufweisen, der mit einem Einlassungsring (64) versehen ist, und wobei Verriegelungsmittel an einem unteren Rand des Deckelkörpers (17) vorgesehen sind, um an den Einlassungsring (64) des zu bedeckenden Behälters (6) geklemmt zu werden, wobei die Verriegelungsmittel mindestens zwei elastische Blockierfinger (32) aufweisen, die in der Lage sind, automatisch an der ringförmigen Fläche des Rings (64) zur Anlage zu kommen, wenn der Deckelkörper (17) auf dem Behälter positioniert ist.

12. Deckel (1) gemäß Anspruch 11, wobei die Verriegelungsmittel vier in gleichem Abstand voneinander angeordnete Finger (32) aufweisen, die jeweils ein Y ausbilden, wobei einer seiner Arme verkürzt ist, um durch eine Anschlagsfläche (36) gleichzeitig an dem oberen zylinderförmigen Abschnitt und an der Unterseite des Einlassungsrings (64) zur Anlage zu kommen.

13. Deckel (1) gemäß Anspruch 12, wobei ein Arm des Y über eine ebene horizontale Fläche des Deckelkörpers (17) hervorsteht und einen Lösehebel (31) bildet, der durch einen radialen zentrifugalen Druck den Deckel (1) von dem Behälter (6) löst.

14. Deckel (1) gemäß irgendeinem der Ansprüche 1 bis 13, wobei der Körper des Deckels (17) eine zentrale Öffnung (14) und einen Mischersatz aufweist, der um eine Achse (62), die durch die zentrale Öffnung (14) hindurchverläuft, drehbar montiert ist.
